# EUROPÄISCHE PATENTSCHRIFT

(11) **EP 0 839 934 B1**
(45) Veröffentlichungstag und Bekanntmachung des Hinweises auf die Patenterteilung: **19.06.2002**
(21) Anmeldenummer: 96117661.7
(22) Anmeldetag: 05.11.1996
(51) Int. Cl.: D01G 19/10

(54) **Kämmgarnitur aus Sägezahnstanzteilen für Walzen und Tragsegmente von Textilmaschinen**
Combing clothing made of stamped saw toothed parts for cylinders and supporting segments of textile machines
Garniture de peignage pourvue d'éléments estampes en dents de scie pour cylindres et segments porteurs de machines textiles

(43) Veröffentlichungstag der Anmeldung: 06.05.1998
(73) Patentinhaber: v.d. Krone, Manfred, 99334 Ichtershausen (DE); Maix, Alexander, 80469 München (DE)
(72) Erfinder: v.d. Krone, Manfred, 99334 Ichtershausen (DE)
(74) Vertreter: Matschnig, Franz, Dipl.-Ing.

(56) Entgegenhaltungen:
- DE-A- 3 336 876
- FR-A- 1 484 526
- FR-A- 2 260 637
- US-A- 4 606 095
- PATENT ABSTRACTS OF JAPAN vol. 95, no. 8, 29.September 1995 & JP 07 118937 A (NITTO SHOJI KK), 9.Mai 1995,

## Beschreibung

Die Erfindung bezieht sich auf eine Sägezahngamitur bestehend aus Sägezahnstanzteilen, die ein am Stanzteilfuß außenliegendes prismatisches Element aufweisen, das durch Aneinanderreihen der Sägezahnstanzteile ein Halteelement zur Befestigung an einem Tragekörper wird.

Sägezahngarnituren dieser Art bilden Riegel, die in größerer Anzahl an dem Umfang eines Tragekörpers, z. B. eines Kämmzylinders befestigt werden. Die Sägezahngarnituren sollen einerseits zuverlässig an dem Tragekörper festgelegt, andererseits aber auch leicht und rasch austauschbar sein. Der Stand der Technik schlägt hierzu unterschiedliche Lösungen vor.

Aus der EP-A-253 071 geht beispielsweise eine Sägezahngarnitur der eingangs genannten Art hervor, bei welcher das Halteelement durch Federelemente nach Art eines federnden Schnappverschlusses an der Walze bzw. dem Tragekörper gehalten werden. Als nachteilig an dieser Lösung ist anzusehen, dass beispielsweise bei Havariesituationen durch die dann auftretenden größeren Kräfte die Sägezahngarnituren oder einzelne Sägezahnstanzteile aus der federnden Halterung gelöst werden und Schäden in der Textilmaschine bzw. in dem zu verarbeitenden Fasermaterial verursachen können.

Ein aus der GB-A-1,171,625 bekannt gewordener Kämmzylinder besteht aus einer Vielzahl von segmentförmigen Teilen, die mit ihren Fußbereichen an Trägern befestigt sind, welche zunächst flüssig eingebracht werden und nach dem Aushärten zu einer festen, nicht mehr lösbaren Verbindung zwischen den Sägezahnteilen und einem Tragsegment der Walze bzw. dieser führen, sodass bei Verschleiß oder Beschädigung ein kompletter Austausch erforderlich ist.

Aus der EP-B1-0 035 129 geht eine Sägezahngarnitur hervor, bei welcher die Sägezahnstanzteile in ihrem Bodenbereich schwalbenschwanzförmige Ausnehmungen aufweisen, welche von einem Stab mit Gegenprofil durchsetzt sind, wobei dieser Stab auf dem Tragekörper angeschraubt wird. Zwar können bei dieser Lösung bei Beschädigung einzelne Sägezahngarnituren ausgewechselt werden, doch werden die Stanzteile durch die genannten Ausnehmungen geschwächt und sie können daher beim Aufschrauben auf den Tragekörper leicht deformiert werden.

Eine Aufgabe der Erfindung liegt in der Schaffung einer Sägezahngarnitur, die ohne Gefahr einer Deformation von Sägezahnstanzteilen, sowohl in axialer als auch in radialer Richtung zuverlässig auf dem Tragekörper befestigbar, aber auch leicht austauschbar ist.

Die gestellte Aufgabe wird mit einer Sägezahngarnitur der eingangs genannten Art gelöst, bei welcher erfindungsgemäß das außenliegende prismatische Element der Sägezahnstanzteile eine in axialer Richtung des Tragekörpers liegende Öffnung aufweist, durch die ein zylindrischer, ovaler oder prismatischer Stab mit entsprechenden Befestigungsbohrungen eingebracht ist, um die Sägezahnstanzteile mit dem Tragekörper zu verbinden, wobei der Stab mittels Befestigungsschrauben am Tragekörper befestigt ist.

Nach der Erfindung ausgebildete Sägezahngarnituren können als Einheit rasch an dem Tragekörper befestigt bzw. wieder gelöst werden, wobei ein sicherer Sitz gewährleistet ist. Generell verstärken die prismatischen Elemente der Stanzteile deren Querschnitt und verringern damit die Gefahr einer Deformation auch bei der Befestigung am Tragekörper. Auch wird dadurch eine genauere Anpassung zwischen dem Wirkradius der Walze und dem notwendigen Wirkradius in der Textilmaschine möglich.

Gleiche Vorteile bietet eine ebenfalls zur Lösung der Aufgabe geeignete Ausführung, bei welcher wiederum ausgehend von einer Sägezahngarnitur der eingangs genannten Art, das außenliegende prismatische Element der Sägezahnstanzteile eine ein- oder zweiseitige Schwalbenschwanzform besitzt und durch mindestens eine Prismenleiste und Befestigungsschrauben an dem Tragekörper befestigt ist.

Eine zweckmäßige Variante der eben angegebenen Ausführung sind in dem abhängigen Anspruch 3 gekennzeichnet.

Die bereits erwähnten Vorteile kommen auch einer Ausführung zu, bei der, gleichfalls ausgehend von einer Sägezahngarnitur der zu Beginn aufgezeigten Art, das außenliegende prismatische Element eine zweiseitige Schwalbenschwanzform besitzt und von einem federnden Element umschlossen ist, das durch Anziehen von Befestigungsschrauben die Sägezahngarnitur an dem Tragekörper sowohl radial als auch axial befestigt.

Eine weitere zur Lösung der Aufgabe geeignete Ausbildung, welche die bereits erwähnten Vorteile bietet, geht wiederum von der zu Beginn genannten Sägezahngarnitur aus und ist dadurch gekennzeichnet, dass das außenliegende prismatische Element mit einem eingespritzten Kunststoffkörper mit Gewindebohrungen oder Kernbohrungen versehen ist und die Sägezahngarnitur durch Befestigungsschrauben bzw. schneidende Schrauben am Tragekörper befestigt ist.

Vorteilhafte Varianten aller angeführten Ausführungen ergeben sich weiters aus den Merkmalen der abhängigen Ansprüche 6 und 7.

Die Erfindung samt weiterer Vorteile ist im folgenden anhand beispielsweiser Ausführungen näher erläutert, die in der Zeichnung veranschaulicht sind. In dieser zeigen
- Fig. 1 in perspektivischer Darstellung schematisch die Bildung einer Sägezahngarnitur aus ihren Einzelteilen bei einer ersten Variante der Erfindung,
- Fig. 2 eine Sägezahngarnitur nach Fig. 1 in anderer perspektivischer Darstellung und zusammengesetzt,
- Fig. 3 in einem Radialschnitt eine Sägezahngarnitur in einer zweiten Variante der Erfindung an einem Tragekörper befestigt,
- Fig. 4 in einer Darstellung entsprechend Fig. 3 eine dritte Variante der Erfindung,
- Fig. 5 ein nach Fig. 4 zur Befestigung verwendetes federndes Element,
- Fig. 6 in einem Schnitt gemäß Fig. 3 eine vierte Variante der Erfindung und
- Fig. 7 in einem Schnitt wie Fig. 6 eine fünfte Variante der Erfindung.

Aus Fig. 1 und 2 ist ersichtlich, dass Sägezahnstanzteile 1 ein an ihrem Stanzteilfuß außenliegendes prismatisches Element 2 aufweisen, welches durch das Aneinanderreihen der Stanzteile zu einem Halteelement wird. In Bohrungen 3 ist ein Kunststoffkörper 4 eingespritzt, der samt mitgespritzten Endplatten 5 zusammen mit den Stanzteilen 1 eine Sägezahngarnitur S aus nicht lösbaren Teilen bildet - siehe Fig. 2.

Der in dem Halteelemente nach unten offene, eingespritzte Kunststoffkörper 4 ist mit einer Anzahl von Gewindebohrungen 6 oder Kernbohrungen versehen (Fig. 2) sodass er mit Hilfe von Befestigungsschrauben oder schneidenden Schrauben an einem Tragekörper befestigt werden kann. Die Befestigung der Sägezahngarnitur an einem Tragekörper ist in Fig. 1 und 2 nicht gezeigt, geht jedoch aus den weiter unten beschriebenen anderen Ausführungsformen hervor.

Fig. 3 zeigt eine Sägezahngarnitur S, bei welcher das außenliegende prismatische Element 2 jedes Sägezahnstanzteils 1 eine in axialer Richtung des zugehörigen Tragekörpers T liegende Öffnung 7 aufweist. Durch diese Öffnung 7 ist ein zylindrischer, ovaler oder prismatischer Stab 8 eingebracht, wobei bei dem gezeigten Beispiel die Bohrung 7 Kreisquerschnitt aufweist und der Stab 8 zylindrisch ist. Um die aus den Sägezahnstanzteilen 1 bestehende Garnitur S mit dem Tragekörper T zu verbinden weist der Stab 8 Befestigungsbohrungen 9 auf, in welche Befestigungsschrauben 10 in der in Fig. 3 gezeigten Weise eingeschraubt sind. Wie weiters aus Fig. 3 ersichtlich, besitzen die prismatischen Elemente 2 doppelseitige Schwalbenschwanzform, entsprechend einer angepasst ausgebildeten Nut 11 in dem Tragekörper T.

Die Variante einer Sägezahngarnitur S gemäß Fig. 4 und 5 zeichnet sich gleichfalls durch ein prismatisches Element 2 der Stanzteile 1 aus, welches doppelte Schwalbenschwanzform besitzt. Zur Befestigung an dem Tragekörper T ist ein federndes Element 12 vorgesehen, das in Fig. 5 näher gezeigt ist. Dieses federnde Element 12 umschließt gemäß Fig. 4 die seitlichen Schwalbenschwanzflächen der prismatischen Elemente 2 bzw. des von ihnen gebildeten Halteelements, wobei eine Befestigungsschraube 13 mit einer Gewindebuchse 14 zusammenwirkt. Durch Anziehen solcher Befestigungsschrauben 13 wird die zum Festhalten des prismatischen Halteelements der Sägezahngarnitur S erforderliche Spannkraft erzeugt. In Fig. 5 ist das federnde Element 12 in gespanntem - strichliert - und entspanntem Zustand dargestellt.

Bei der in Fig. 6 dargestellten Variante der Erfindung ist das prismatische Element 2 wiederum schwalbenschwanzförmig ausgebildet, hier mit einer einseitigen Schwalbenschwanzform. Die Befestigung an dem Tragekörper T erfolgt mit Hilfe einer seitlichen Prismenleiste 15 und Befestigungsschrauben 16.

Die in Fig. 7 gezeigte Ausführungsform gleicht weitgehend jener nach Fig. 6, doch ist hier das prismatische Element 2 doppelt schwalbenschwanzförmig und dementsprechend weist die Prismenleiste 15 gleichfalls ein doppeltes Schwalbenschwanzprofil auf, welches das prismatische Element 2 umgreift. Zum Anspannen an und gegen den Tragekörper T sind wiederum Befestigungsschrauben 16 vorgesehen.

Die einzelnen Sägezahnstanzteile 1 können durch einen eingespritzten Kunststoffkörper 4 fest miteinander verbunden sein (Fig. 2) oder aber durch Löten, Kleben oder Schweißen.

## Patentansprüche

1. Sägezahngarnitur (S) bestehend aus Sägezahnstanzteilen (1), die ein am Stanzteilfuß außenliegendes prismatisches Element (2) aufweisen, das durch Aneinanderreihen der Sägezahnstanzteile ein Halteelement zur Befestigung an einem Tragekörper (T) wird,
**dadurch gekennzeichnet, dass**
das außenliegende prismatische Element (2) der Sägezahnstanzteile (1) eine in axialer Richtung des Tragekörpers (T) liegende Öffnung (7) aufweist, durch die ein zylindrischer, ovaler oder prismatischer Stab (8) mit entsprechenden Befestigungsbohrungen (9) eingebracht ist, um die Sägezahnstanzteile (1) mit dem Tragekörper zu verbinden, wobei der Stab (8) mittels Befestigungsschrauben (10) am Tragekörper (T) befestigt ist.

2. Sägezahngarnitur (S) bestehend aus Sägezahnstanzteilen (1), die ein am Stanzteilfuß außenliegendes prismatisches Element (2) aufweisen, das durch Aneinanderreihen der Sägezahnstanzteile ein Halteelement zur Befestigung an einem Tragekörper (T) wird, **dadurch gekennzeichnet, dass** das außenliegende prismatische Element (2) der Sägezahnstanzteile (1) eine ein- oder zweiseitige Schwalbenschwanzform besitzt und durch mindestens eine Prismenleiste (15) und Befestigungsschrauben (16) an dem Tragekörper (T) befestigt ist.

3. Sägezahngarnitur (S) nach Anspruch 2, **dadurch gekennzeichnet, dass** das außenliegende prismatische Element (2) eine zweiseitige Schwalbenschwanzform besitzt und dass dieses Element durch eine Prismenleiste (15) mit ebenfalls doppelseitigem Schwalbenschwanz und durch Befestigungsschrauben (16) mit dem Tragekörper (T) verbunden ist.

4. Sägezahngarnitur (S) bestehend aus Sägezahnstanzteilen (1), die ein am Stanzteilfuß außenliegendes prismatisches Element (2) aufweisen, das durch Aneinanderreihen der Sägezahnstanzteile ein Halteelement zur Befestigung an einem Tragekörper (T) wird, **dadurch gekennzeichnet, dass** das außenliegende prismatische Element (2) eine zweiseitige Schwalbenschwanzform besitzt und von einem federnden Element (12) umschlossen ist, das durch Anziehen von Befestigungsschrauben (13) die Sägezahngarnitur (S) an dem Tragekörper (T) sowohl radial als auch axial befestigt.

5. Sägezahngarnitur (S) bestehend aus Sägezahnstanzteilen (1), die ein am Stanzteilfuß außenliegendes prismatisches Element (2) aufweisen, das durch Aneinanderreihen der Sägezahnstanzteile ein Halteelement zur Befestigung an einem Tragekörper (T) wird, **dadurch gekennzeichnet, dass** das außenliegende prismatische Element (2) mit einem eingespritzten Kunststoffkörper (4) mit Gewindebohrungen (6) oder Kernbohrungen versehen ist und die Sägezahngarnitur (S) durch Befestigungsschrauben bzw. schneidende Schrauben am Tragekörper befestigt ist.

6. Sägezahngarnitur (S) nach einem oder mehreren der Ansprüche 1 bis 5, **dadurch gekennzeichnet, dass** die einzelnen Sägezahnstanzteile (1) durch einen eingespritzten Kunststoffkörper (4) fest miteinander verbunden sind.

7. Sägezahngarnitur (S) nach einem oder mehreren der Ansprüche 1 bis 5, **dadurch gekennzeichnet, dass** die einzelnen Sägezahnstanzteile durch Löten, Schweißen oder Kleben fest miteinander verbunden sind.

## Claims

1. Saw tooth fitting (S) consisting of saw tooth stamped parts (1) which have a prismatic element (2) on the outside of the stamped part base, which element, by means of the saw tooth stamped parts being arranged in a series, becomes a holding element for attachment to a carrier body (T),
**characterised in that**
the external prismatic element (2) of the saw tooth stamped parts (1) has an orifice (7) lying in the axial direction of the carrier body (T), through which orifice a cylindrical, oval or prismatic rod (8) with corresponding attachment bores (9) is inserted in order to connect the saw tooth stamped parts (1) to the carrier body, wherein the rod (8) is attached to the carrier body (T) by means of attachment screws (10).

2. Saw tooth fitting (S) consisting of saw tooth stamped parts (1) which have a prismatic element (2) on the outside of the stamped part base, which element, by means of the saw tooth stamped parts being arranged in a series, becomes a holding element for attachment to a carrier body (T), **characterised in that** the external prismatic element (2) of the saw tooth parts (1) has a one-sided or two-sided dovetail shape and is attached to the carrier body (T) by means of at least one prism-shaped strip (15) and attachment screws (16).

3. Saw tooth fitting (S) according to claim 2, **characterised in that** the external prismatic element (2) has a two-sided dovetail shape and that this element is connected to the carrier body (T) by means of a prism-shaped strip (15), also with a double-sided dovetail, and by means of attachment screws (16).

4. Saw tooth fitting (S) consisting of saw tooth stamped parts (1) which have a prismatic element (2) on the outside of the stamped part base, which element, by means of the saw tooth stamped parts being arranged in a series, becomes a holding element for attachment to a carrier body (T), **characterised in that** the external prismatic element (2) has a two-sided dovetail shape and is surrounded by a resilient element (12) which, by the tightening of attachment screws (13), attaches the saw tooth fitting (S) to the carrier body (T) both radially and axially.

5. Saw tooth fitting (S) consisting of saw tooth stamped parts (1) which have a prismatic element (2) on the outside of the stamped part base, which element, by means of the saw tooth stamped parts being arranged in a series, becomes a holding element for attachment to a carrier body (T), **characterised in that** the external prismatic element (2) is provided with an injected synthetic material body (4) with threaded bores (6) or core bores and the saw tooth fitting (S) is attached to the carrier body by attachment screws or self-cutting screws.

6. Saw tooth fitting (S) according to one or several of claims 1 to 5, **characterised in that** the individual saw tooth stamped parts (1) are firmly connected to each other by an injected synthetic material body (4).

7. Saw tooth fitting (S) according to one or several of claims 1 to 5, **characterised in that** the individual saw tooth stamped parts are firmly connected to each other by means of soldering, welding or sticking.

## Revendications

1. Garniture à dentelure (S) constituée de pièces découpées à dentelure (1) qui présentent un élément prismatique (2) reposant à l'extérieur au pied des pièces découpées qui devient un élément de retenue pour la fixation sur un corps de support (T) par la juxtaposition des pièces découpées à dentelure,
**caractérisée en ce que** l'élément prismatique (2) situé à l'extérieur des pièces découpées à dentelure (1) présente une ouverture (7) qui s'étend dans la direction axiale du corps de support (T), à travers laquelle est introduite une tige cylindrique, ovale ou prismatique (8) ayant des alésages de fixation correspondants (9) afin de relier les pièces découpées à dentelure (1) avec le corps de support, la tige (8) étant fixée au moyen de vis de fixation (10) sur le corps de support (T).

2. Garniture à dentelure (S) constituée de pièces découpées à dentelure (1) qui présentent un élément prismatique (2) reposant à l'extérieur au pied des pièces découpées qui devient un élément de retenue pour la fixation sur un corps de support (T) par la juxtaposition des pièces découpées à dentelure, **caractérisée en ce que** l'élément prismatique (2) situé à l'extérieur des pièces découpées à dentelure (1) possède une forme en queue d'aronde à un ou deux côtés et est fixé sur le corps de support (T) par au moins une barre de prisme (15) et des vis de fixation (16).

3. Garniture à dentelure (S) selon la revendication 2, **caractérisée en ce que** l'élément prismatique (2) situé à l'extérieur possède une forme en queue d'aronde à deux côtés et **en ce que** cet élément est relié avec le corps de support (T) par une barre de prisme (15) également en queue d'aronde à deux côtés et par des vis de fixation (16).

4. Garniture à dentelure (S) constituée de pièces découpées à dentelure (1) qui présentent un élément prismatique (2) reposant à l'extérieur au pied des pièces découpées qui devient un élément de retenue pour la fixation sur un corps de support (T) par la juxtaposition des pièces découpées à dentelure, **caractérisée en ce que** l'élément prismatique (2) situé à l'extérieur possède une forme en queue d'aronde à deux côtés et est entouré par un élément élastique (12) qui fixe la garniture à dentelure (S) sur le corps de support (T) à la fois en direction radiale et axiale par le serrage de vis de fixation (13).

5. Garniture à dentelure (S) constituée de pièces découpées à dentelure (1) qui présentent un élément prismatique (2) reposant à l'extérieur au pied des pièces découpées qui devient un élément de retenue pour la fixation sur un corps de support (T) par la juxtaposition des pièces découpées à dentelure, **caractérisée en ce que** l'élément prismatique (2) situé à l'extérieur est muni d'un corps en matière plastique injecté (4) avec des alésages filetés (6) ou des carottages et **en ce que** la garniture à dentelure (S) est fixée sur le corps de support par des vis de fixation ou des vis autotaraudeuses.

6. Garniture à dentelure (S) selon l'une ou plusieurs des revendications 1 à 5, **caractérisée en ce que** les différentes pièces découpées à dentelure (1) sont reliées fermement l'une à l'autre par un corps en matière plastique injecté (4).

7. Garniture à dentelure (S) selon l'une ou plusieurs des revendications 1 à 5, **caractérisé en ce que** les différentes pièces découpées à dentelure (1) sont reliées fermement l'une à l'autre par brasage, soudure ou collage.
